# EUROPÄISCHE PATENTSCHRIFT

(11) **EP 1 899 086 B1**
(45) Veröffentlichungstag und Bekanntmachung des Hinweises auf die Patenterteilung: **26.08.2009**
(21) Anmeldenummer: 06753734.0
(22) Anmeldetag: 19.05.2006
(51) Int. Cl.: B21B 38/06, G01B 11/30

(54) **VERFAHREN UND VORRICHTUNG ZUR HERSTELLUNG EINES METALLBANDES**
METHOD AND APPARATUS FOR MANUFACTURING A METAL STRIP
PROCEDE ET DISPOSITIF POUR PRODUIRE UNE BANDE METALLIQUE

(30) Priorität: 20.05.2005 DE 102005023270
(43) Veröffentlichungstag der Anmeldung: 19.03.2008
(73) Patentinhaber: SMS Siemag AG, 40237 Düsseldorf (DE)
(72) Erfinder: DENKER, Wolfgang, 57258 Freudenberg (DE)
(74) Vertreter: Klüppel, Walter
(86) Internationale Anmeldenummer: PCT/EP2006/004753
(87) Internationale Veröffentlichungsnummer: WO 2006/122817

(56) Entgegenhaltungen:
- WO-A-03/067188
- DE-A1- 10 301 379
- DE-A1- 19 719 994
- DE-A1- 19 919 801
- FR-A- 2 725 512

## Beschreibung

Die Erfindung betrifft ein Verfahren zur Herstellung eines Metallbandes, bei dem das Metallband über eine Anzahl Rollen unter einer solchen Bandspannung geführt und in eine Förderrichtung bewegt wird, dass es zumindest zwischen zwei Rollen weitgehend eben ist, wobei in dem unter Zugspannung weitgehend ebenen Metallband zwischen den mindestens zwei Rollen die im Metallband wirkenden inneren Zugspannungen optisch sichtbar gemacht werden und die ermittelten Zugspannungen oder Zugspannungsdifferenzen bei der Herstellung des Metallbandes verwertet werden. Des weiteren betrifft die Erfindung eine Vorrichtung zur Herstellung eines Metallbandes.

Beim Walzen sowie Nachwalzen von Metallbändern ist die Planheit neben der Dicke und der Sauberkeit des Bandes ein entscheidender Qualitätsfaktor. Bei der Herstellung eines Metallbandes ist es daher erforderlich, zwecks Qualitätssicherung der Produktion eine Bandinspektion vorzunehmen, wobei im gegebenen Falle aufgrund des ermittelten Inspektionsergebnisses auf den Herstellungsprozess Einfluss genommen werden muss.

Das Metallband wird hierzu im Anschluss an den Walzvorgang häufig einer Planheitsmessung unterzogen, wobei Unebenheiten des Bandes ermittelt werden sollen. Hierfür sind Planheitsmessrollen bekannt, die mit einer vorgegebenen Vorspannkraft gegen das unter Spannung geführte und bewegte Metallband gedrückt werden. Durch Messung der Abdrückung der Planheitsmessrolle infolge von Bandunebenheiten vom Metallband kann auf die vorliegenden Unebenheiten im Metallband geschlossen werden. Bekannt sind auch Systeme, die über Schwingungen die Spannungsunterschiede visualisieren.

Unebenheiten im Metallband können nicht nur mittels kontaktierender Rollen, sondern auch kontaktlos ermittelt werden. Hierfür offenbart beispielsweise die JP 2000046752 A ein optisches System, das eine Beleuchtungseinrichtung für das Band und Kameras aufweist. Damit ist es möglich, die Oberfläche des Metallbandes dreidimensional zu vermessen und das Messergebnis darzustellen.

Die Planheit des Metallbandes kann auch mit einer Vorrichtung ermittelt werden, wie sie aus der EP 1 418 400 A2 bekannt ist. Auch hier werden Planheitsabweichungen mittels einer Kamera (CCD-Kamera: Charge-coupled-device - Kamera) ermittelt.

Ähnliche Systeme sind aus der DE 197 58 466 A1 und aus der DE 199 32 324 A1 bekannt. Weiterhin offenbaren die DE 199 19 801 A1, die die Basis für die Oberbegriffe der Ansprüche 1 and 6 bildet, und die DE 197 19 994 A1 Verfahren, um die Zugspannung in einem Metallband zu ermitteln. Dabei wird auf die Abweichung des Bandes von der Ideallage abgestellt, diese Abweichung gemessen und von ihr auf die im Band herrschenden Spannungen geschlossen.

In all den vorgenannten Fällen werden Unebenheiten der Bandoberfläche gemessen und hierauf gegebenenfalls durch Veränderung der Prozessparameter reagiert.

Es hat sich herausgestellt, dass insbesondere unter entsprechendem Bandzug das Messergebnis schwierig zu interpretieren ist, da in Abhängigkeit des Bandzuges, das im Metallband wirkt, die Planheit verändert wird. D. h. aufgrund des Bandzuges, dem das Walzgut beim Walzprozess ausgesetzt ist, lassen sich Spannungsunterschiede über die Bandbreite in Form von Welligkeiten bzw. Unplanheiten nicht oder nur schwer erkennen.

Insbesondere ist es wünschenswert, dass die Spannungsverteilung über der Breite des Metallbandes visualisiert werden kann, um Rückschlüsse auf die Bandqualität ziehen zu können. Dabei soll die Vorrichtung für diese Ermittlung möglichst platzsparend sein und keinen hohen Aufwand bei der Installation und beim Betrieb erfordern.

Der Erfindung liegt daher die Aufgabe zugrunde, ein Verfahren und eine zugehörige Vorrichtung der eingangs genannten Art so weiterzubilden, dass es möglich ist, auch unter hoher Bandspannung die Informationen zu gewinnen, die eine Steuerung des Herstellprozesses in einer solcher Weise erlauben, dass die Bandqualität optimiert werden kann.

Diese Aufgabe wird durch die Erfindung verfahrensgemäß dadurch gelöst, dass das Metallband mit einer Lichtquelle bestrahlt und mit zwei Kameras aus zwei unterschiedlichen Richtung aufgenommen wird.

Im Unterschied zu vorbekannten Lösungen werden also die optisch sichtbaren Zugspannungen im Metallband vermessen und bei der Beurteilung der Bandqualität und ggf. der Steuerung bzw. Regelung des Herstellprozesses verwendet. Dabei werden also Unplanheiten des Bandes durch unterschiedliche Spannungszustände im Band erfasst und insoweit die Unplanheiten indirekt über die Spannungen beurteilt.

Eine Fortbildung sieht vor, dass der auf das Metallband ausgeübte Bandzug in Abhängigkeit der ermittelten Zugspannungen im Metallband gewählt wird. Dabei wird bevorzugt so vorgegangen, dass bei steigender Zugspannung im Metallband der auf das Metallband ausgeübte Bandzug erhöht wird. Mittels Zuordnung einer höheren oder einer niedrigeren Einzelspannung kann also ein direkter Eingriff in den Regelkreislauf zur Planheitsbeeinflussung erfolgen.

Die im Metallband wirkenden Zugspannungen, die mit dem genannten Vorgehen ermittelt werden können, werden bevorzugt mehrfach in kurzen zeitlichen Abständen ermittelt. Die Veränderung der im Metallband wirkenden Zugspannungen können durch den Vergleich einer Anzahl von in zeitlichem Abstand ermittelten Zugspannungen festgestellt werden. Mittels einer Vielzahl aufeinander folgender Bilder innerhalb kurzer Zeit lassen sich also Spannungsbilder auch für schnell bewegte Bänder darstellen.

Die Vorrichtung zur Herstellung eines Metallbandes hat eine Anzahl Rollen, über die das Metallband unter einer solchen Bandspannung geführt und in eine Förderrichtung bewegt wird, dass es zumindest zwischen zwei Rollen weitgehend eben ist. Erfindungsgemäß ist vorgesehen, dass zwischen zwei Rollen mindestens eine das Metallband beleuchtende Lichtquelle angeordnet ist und dass im Bereich der Lichtquelle zwei Kameras angeordnet sind, die das beleuchtete Metallband aufnehmen, wobei das System bestehend aus Lichtquelle und Kameras zur Ermittlung der im Metallband wirkenden Zugspannungen geeignet ist, wobei die beiden Kameras voneinander beabstandet angeordnet sind, so dass sie das Metallband aus zwei unterschiedlichen Richtungen aus aufnehmen.

Die Kameras sind vorzugsweise digitaler Bauart.

Ferner können Aufnahmemittel vorhanden sein, die das von der Kamera oder den Kameras aufgenommene Bild in kurzen zeitlichen Abständen abspeichern.

Schließlich kann vorgesehen werden, dass die Aufnahmemittel mit Auswertemitteln in Verbindung stehen, die zum Vergleich der von der Kamera oder den Kameras aufgenommenen Bildern geeignet sind.

Mit der vorgeschlagenen Vorgehensweise ist es möglich, das Metallband nach dem Walzen unter relativ hoher Spannung und damit weitgehend eben zu führen und dennoch feststellen zu können, wie es um die Unebenheit des Bandes - bei Wegnahme der hohen Spannung im Band - bestellt ist. Die ermittelten Zugspannungen geben einen guten Hinweis auf die Qualität des gefertigten Bandes, so dass im gegebenen Falle auf die Fertigungsparameter Einfluss genommen werden kann.

Weitere Merkmale und Einzelheiten der Erfindung ergeben sich aus den Ansprüchen und der Beschreibung eines in der Zeichnung dargestellten Ausführungsbeispiels der Erfindung. Die einzige Figur zeigt die Seitenansicht einer Walzvorrichtung für die Herstellung eines Metallbandes.

Das Metallband 1 wird im linken Bereich der Figur in einem Walzbereich von zwei Arbeitswalzen 11 und 12 gewalzt, die von zwei Stützwalzen 13 und 14 gestützt werden. Das Metallband 1 wird dann in eine Förderrichtung F mit vorgegebener Fördergeschwindigkeit gefördert, wobei es unter einer definierten Bandspannung S gehalten wird. Die Bandspannung S wird dadurch aufrecht erhalten, dass das Metallband 1 in der skizzierte Weise geführt wird, d. h. es wird insbesondere - auf der rechten Seite der Figur - mittels zwei Rollen 4 und 5 S-förmig geführt, so dass ein gewünschtes Niveau an Bandspannung S zwischen den Walzen 11, 12 und den Rollen 4, 5 aufrecht erhalten werden kann.

Aufgrund der Bandspannung S weist das Metallband 1 einen hohen Planheitsgrad auf, d. h. die Oberflächenunebenheiten sind gering.

Zwischen zwei Rollen 2 und 3 wird das Metallband 1 daher weitgehend eben geführt. Dort ist eine Lichtquelle 6 angeordnet, mit der die Oberfläche des Metallbandes 1 beleuchtet werden kann. Weiterhin sind zwei Kameras 7 und 8 an zwei verschiedenen Orten angebracht, die von der Bandoberfläche zwei Bilder aufnehmen können.

Das aus der Lichtquelle 6 und den Kameras 7 und 8 bestehende System, das für die Durchführung der erfindungsgemäßen Vorgehensweise tauglich ist, ist beispielsweise unter der Bezeichnung Q-400 als Digital 3D-Correlation System der Firma DANTEC Ettemeyer GmbH, Elchingen, Deutschland, (www.dantec-ettemeyer.com) bekannt und erhältlich. Das verfügbare System eignet sich gut, um innere Spannungen im weitgehend ebenen Metallband sichtbar zu machen und auszuwerten, auch wenn hierzu Bandzugschwankungen in geringem Maß notwendig werden sollten.

Die Kameras 7, 8 stehen mit einem Aufnahmemittel 9 in Verbindung, das dazu in der Lage ist, eine Vielzahl von Aufnahmen in kurzer Zeit abzuspeichern. Die aufgenommenen Bilder können in einem sich anschließenden Auswertemittel 10 ausgewertet werden, wobei es insbesondere möglich ist, die Verteilung der Zugspannungen im Metallband 1 sowie deren zeitliche Veränderung zu beo-bachten. In Abhängigkeit hiervon kann auf den Herstellungsprozess für das Metallband 1 Einfluss genommen werden.

Bevorzugt wird im Metallband 1 bei der Messung der Spannungen ein Bandzug aufrecht erhalten, der mindestens 10 % der Streckgrenze des Materials des Metallbandes entspricht.

Die Verwendung der ermittelten Spannungen oder Spannungsdifferenzen im Metallband 1 bei der Herstellung des Metallbandes 1 kann bereits darin bestehen, dass die Spannungen im Band beobachtet werden und nur im Bedarfsfall, d. h. wenn Spannungsverteilungsverhältnisse im Band einen unzulässigen Wert überschreiten, Maßnahmen ergriffen werden.

Es kann aber auch vorgesehen werden, dass die ermittelten Werte im geschlossenen Regelkreis direkt in den Herstellungsprozess des Metallbandes eingesteuert werden.

### Bezugszeichenliste:

- 1: Metallband
- 2: Rolle
- 3: Rolle
- 4: Rolle
- 5: Rolle
- 6: Lichtquelle
- 7: Kamera
- 8: Kamera
- 9: Aufnahmemittel
- 10: Auswertemittel
- 11: Arbeitswalze
- 12: Arbeitswalze
- 13: Stützwalze
- 14: Stützwalze

- S: Bandspannung
- F: Förderrichtung

## Patentansprüche

1. Verfahren zur Herstellung eines Metallbandes (1), bei dem das Metallband (1) über eine Anzahl Rollen (2, 3, 4, 5) unter einer solchen Bandspannung S geführt und in eine Förderrichtung (F) bewegt wird, dass es zumindest zwischen zwei Rollen (2, 3) weitgehend eben ist, wobei in dem unter Zugspannung weitgehend ebenen Metallband (1) zwischen den mindestens zwei Rollen (2, 3) die im Metallband (1) wirkenden inneren Zugspannungen optisch sichtbar gemacht werden und die ermittelten Zugspannungen oder Zugspannungsdifferenzen bei der Herstellung des Metallbandes (1) verwertet werden,
**dadurch gekennzeichnet,**
**dass** das Metallband (1) mit einer Lichtquelle (6) bestrahlt und mit zwei Kameras (7, 8) aus zwei unterschiedlichen Richtungen aufgenommen wird.

2. Verfahren nach Anspruch 1,
**dadurch gekennzeichnet,**
**dass** der auf das Metallband (1) ausgeübte Bandzug (S) in Abhängigkeit der ermittelten Zugspannungen im Metallband (1) gewählt wird.

3. Verfahren nach Anspruch 2,
**dadurch gekennzeichnet,**
**dass** bei steigender Zugspannung im Metallband (1) der auf das Metallband (1) ausgeübte Bandzug (S) erhöht wird.

4. Verfahren nach einem der Ansprüche 1 bis 3,
**dadurch gekennzeichnet,**
**dass** die im Metallband (1) wirkenden Zugspannungen mehrfach in kurzen zeitlichen Abständen ermittelt werden.

5. Verfahren nach Anspruch 4,
**dadurch gekennzeichnet,**
**dass** die Veränderung der im Metallband (1) wirkenden Zugspannungen durch Vergleich einer Anzahl von in zeitlichem Abstand ermittelten Zugspannungen ermittelt wird.

6. Vorrichtung zur Herstellung eines Metallbandes (1), mit einer Anzahl Rollen (2, 3, 4, 5), über die das Metallband (1) unter einer solchen Bandspannung (S) geführt und in eine Förderrichtung (F) bewegt wird, dass es zumindest zwischen zwei Rollen (2, 3) weitgehend eben ist, insbesondere zur Durchführung des Verfahrens nach einem der Ansprüche 1 bis 5,
**dadurch gekennzeichnet,**
**dass** zwischen zwei Rollen (2, 3) mindestens eine das Metallband (1) beleuchtende Lichtquelle (6) angeordnet ist und dass im Bereich der Lichtquelle (6) zwei Kameras (7, 8) angeordnet sind, die das beleuchtete Metallband (1) aufnehmen, wobei das System bestehend aus Lichtquelle (6) und Kameras (7, 8) zur Ermittlung der im Metallband (1) wirkenden Zugspannungen geeignet ist, wobei die beiden Kameras (7, 8) voneinander beabstandet angeordnet sind, so dass sie das Metallband (1) aus zwei unterschiedlichen Richtungen aus aufnehmen.

7. Vorrichtung nach Anspruch 6,
**dadurch gekennzeichnet,**
**dass** Aufnahmemittel (9) vorhanden sind, die das von der Kamera oder den Kameras (7, 8) aufgenommene Bild in kurzen zeitlichen Abständen abspeichern.

8. Vorrichtung nach Anspruch 7,
**dadurch gekennzeichnet,**
**dass** Aufnahmemittel (9) mit Auswertemittel (10) in Verbindung stehen, die zum Vergleich der von der Kamera oder den Kameras (7, 8) aufgenommenen Bilder geeignet sind.

## Claims

1. Method of producing a metal strip (1), in which the metal strip (1) is guided over a number of rollers (2, 3, 4, 5) under such a strip tension and moved in a conveying direction (4) that it is at least substantially flat between two rollers (2, 3), wherein in the metal strip (1), which is substantially flat under tension stress, between the at least two rollers (2, 3) the internal tensile stresses acting in the metal strip (1) are made optically visible and the ascertained tensile stresses or tensile stress differences are evaluated in the production of the metal strip (1), **characterised in that** the metal strip (1) is irradiated by a light source (6) and photographed by two cameras (7, 8) from two different directions.

2. Method according to claim 1, **characterised in that** the strip tension (S) exerted on the metal strip (1) is selected in dependence on the ascertained tensile stresses in the metal strip (1).

3. Method according to claim 2, **characterised in that** in the case of rising tensile stress in the metal strip (1) the strip tension (S) exerted on the metal strip (1) is increased.

4. Method according to any one of claims 1 to 3, **characterised in that** the tensile stresses acting in the metal strip (1) are ascertained several times at short intervals in time.

5. Method according to claim 4, **characterised in that** the change in the tensile stresses acting in the metal strip (1) is determined by comparison of a number of tensile stresses ascertained at intervals in time.

6. Device for producing a metal strip (1), with a number of rollers (2, 3, 4, 5), over which the metal strip (1) is guided under such a strip tension (S) and moved in a conveying direction (F) that it is as least substantially flat between two rollers (2, 3), particularly for performance of the method according to any one of claims 1 to 5, **characterised in that** at least one light source (6) illuminating the metal strip (1) is arranged between two rollers (2, 3) and that arranged in the region of the light source (6) are two cameras (7, 8) which photograph the illuminated metal strip (1), wherein the system consisting of light source (6) and cameras (7, 8) is suitable for ascertaining the tensile stresses acting in the metal strip (1), wherein the two cameras (7, 8) are arranged at a spacing from one another so that they photograph the metal strip from two different directions.

7. Device according to claim 6, **characterised in that** recording means (9) are present, which store the image which is photographed by the camera or the cameras (7, 8) at short intervals in time.

8. Device according claim 7, **characterised in that** recording means (9) are connected with evaluating means (10) suitable for comparison of the images recorded by the camera or the cameras (7, 8).

## Revendications

1. Procédé pour produire une bande métallique (1), dans lequel la bande métallique (1) est guidée sur un certain nombre de rouleaux (2, 3, 4, 5) et on applique une telle tension à la bande et en la déplaçant dans une direction de convoyage (F) de telle manière qu'elle est largement plane au moins entre deux rouleaux (2, 3), dans lequel, dans la bande métallique (1) sous tension de traction largement plane entre lesdits au moins deux rouleaux (2, 3), les contraintes de traction internes agissant dans la bande métallique (1) sont rendues optiquement visibles et les contraintes de traction ou les différences de contraintes de traction constatées sont exploitées lors de la production de la bande métallique (1),
**caractérisé en ce que**
la bande métallique (1) est illuminé avec une source lumineuse (6) et des images de celle-ci sont prises avec deux caméras (7, 8) depuis deux directions différentes.

2. Procédé selon la revendication 1,
**caractérisé en ce que** la tension (S) exercée sur la bande métallique (1) est choisie en fonction des contraintes de traction constatées dans la bande métallique (1).

3. Procédé selon la revendication 2,
**caractérisé en ce que** lorsque les contraintes de traction dans la bande métallique (1) augmentent, la tension (S) exercée sur la bande métallique (1) est augmentée.

4. Procédé selon l'une des revendications 1 à 3,
**caractérisé en ce que** les contraintes de traction agissant dans la bande métallique (1) sont constatées plusieurs fois à brefs intervalles temporels.

5. Procédé selon la revendication 4,
**caractérisé en ce que** la modification des contraintes de traction agissant dans la bande métallique (1) est constatée par comparaison d'un certain nombre de contraintes de traction constatées à intervalles temporels.

6. Appareil pour la production d'une bande métallique (1), comprenant un certain nombre de rouleaux (2, 3, 4, 5) sur lesquels la bande métallique (1) est guidée sous une telle tension (S) en étant déplacée dans une direction de convoyage (F), de telle manière qu'elle est largement plane au moins entre deux rouleaux (2, 3), en particulier pour mettre en oeuvre le procédé selon l'une des revendications 1 à 5,
**caractérisé en ce que**
au moins une source lumineuse (6) qui illumine la bande métallique (1) est agencée entre deux rouleaux (2, 3), et **en ce que** deux caméras (7, 8) sont agencées dans la zone de la source lumineuse (6), lesquelles prennent des images de la bande métallique (1) illuminée, dans lequel le système constitué par la source lumineuse (6) et par les caméras (7, 8) convient pour déterminer les contraintes de traction agissant dans la bande métallique (1), les deux caméras (7, 8) étant agencées à distance l'une de l'autre de telle manière qu'elles prennent des images de la bande métallique (1) depuis deux directions différentes.

7. Appareil selon la revendication 6,
**caractérisé en ce qu'**il est prévu des moyens d'enregistrement (9), qui mémorisent les images prises par la caméra ou par les caméras (7, 8) à brefs intervalles temporels.

8. Appareil selon la revendication 7,
**caractérisé en ce que** les moyens d'enregistrement (9) sont connectés à des moyens d'évaluation (10), qui conviennent pour la comparaison des images prises par la caméra ou par les caméras (7, 8).
